# EUROPÄISCHE PATENTSCHRIFT

(11) **EP 2 787 860 B1**
(45) Veröffentlichungstag und Bekanntmachung des Hinweises auf die Patenterteilung: **10.01.2018**
(21) Anmeldenummer: 12801526.0
(22) Anmeldetag: 04.12.2012
(51) Int. Cl.: A47C 1/032

(54) **SITZMÖBEL MIT EINEM FEDERND AUSGEBILDETEN VERBINDUNGSELEMENT**
PIECE OF SEATING FURNITURE HAVING A RESILIENT CONNECTING ELEMENT
SIÈGE COMPRENANT UN ÉLÉMENT DE LIAISON À CONFIGURATION ÉLASTIQUE

(30) Priorität: 05.12.2011 DE 102011120753
(43) Veröffentlichungstag der Anmeldung: 15.10.2014
(73) Patentinhaber: Interstuhl Büromöbel GmbH & Co. KG, 72469 Messstetten (DE)
(72) Erfinder: BRÜSKE, Joachim Rainer, 14057 Berlin (DE)
(74) Vertreter: Kohler Schmid Möbus Patentanwälte
(86) Internationale Anmeldenummer: PCT/EP2012/074360
(87) Internationale Veröffentlichungsnummer: WO 2013/083562

(56) Entgegenhaltungen:
- EP-A1- 1 230 876
- DE-U1- 29 704 906

## Beschreibung

Die Erfindung betrifft ein Sitzmöbel, insbesondere einen Bürostuhl. Das Sitzmöbel weist eine Rückenlehne und eine Sitzfläche auf. Die Sitzfläche ist mit der Rückenlehne wirkverbunden, wobei das Sitzmöbel ein insbesondere einstückig ausgebildetes Verbindungselement aufweist, welches mit der Rückenlehne und der Sitzfläche verbunden und ausgebildet ist, einer Schwenkbewegung der Rückenlehne federnd entgegenzuwirken, wobei das Verbindungselement ausgebildet ist, die Sitzfläche in einem vorbestimmten Verhältnis zur Schwenkbewegung der Rückenlehne mitzuschwenken, sodass die Rückenlehne und die Sitzfläche beim Schwenken der Rückenlehne einander mit einem Öffnungswinkel öffnen.

Aus der DE 297 04 906 U1 ist ein Stuhl, insbesondere Bürostuhl, bekannt.

Auch aus der EP 1 230 876 A1 ist ein Sitzmöbel bekannt.

Bei aus dem Stand der Technik bekannten Bürostühlen, welche bei einem Zurückbewegen der Rückenlehne ein Mitbewegen der Sitzfläche unter Vergrößerung eines Öffnungswinkels zwischen Sitzfläche und Rückenlehne ermöglichen, wird dies mit Koppelgetrieben, umfassend mehrere Koppelglieder bewirkt. Das erfindungsgemäße Sitzmöbel ist in Anspruch 1 definiert. In einer vorteilhaften Ausführungsform ist das Verbindungselement zusammen mit der Rückenlehne einstückig ausgebildet. Beispielsweise ist das Verbindungselement zusammen mit der Rückenlehne in einem Spritzguss, insbesondere Kunststoffspritzguss erzeugt.

Das Verbindungselement weist wenigstens eine U-förmige Sitz-Blattfeder und wenigstens eine U-förmige Lehnen-Blattfeder auf. Die Sitz-Blattfeder weist einen Sitz-Schenkel und einen Basisschenkel auf. Die Lehnen-Blattfeder weist einen Lehnen-Schenkel und einen Basisschenkel auf. Der Sitz-Schenkel der Sitz-Blattfeder ist mit der Sitzfläche verbunden und der Lehnen-Schenkel der Lehnen-Blattfeder ist mit der Rückenlehne verbunden.

Bevorzugt ist ein Längsabschnitt des Basisschenkels der Sitz-Blattfeder mit einem Längsabschnitt des Basisschenkels der wenigstens einen Lehnen-Blattfeder auf einem Verbindungsabschnitt verbunden, wobei der Sitz-Schenkel mit dem Lehnen-Schenkel mittels eines Schwenkgelenks miteinander verbunden ist. Bevorzugt ist der Basisschenkel der Sitz-Blattfeder an den Basisschenkel der Lehnen-Blattfeder angeformt. Mittels des so ausgebildeten Verbindungselements kann das Verbindungselement vorteilhaft - beispielsweise mittels Stanzen aus einem Federstahlblech - besonders aufwandsgünstig bereitgestellt werden. Bevorzugt verläuft eine wirksame Schwenkachse der Lehnen-Blattfeder parallel von der wirksamen Schwenkachse der Sitz-Blattfeder beabstandet. Dadurch kann vorteilhaft eine Synchronbewegung der Rückenlehne und der Sitzfläche erzeugt werden. Bevorzugt verläuft die Schwenkachse des den Sitz-Schenkel und den Lehnen-Schenkel verbindenden Schwenkgelenks parallel zu den wirksamen Schwenkachsen der Sitz-Blattfeder und der Lehnen-Blattfeder. Der Wendeabschnitt verbindet die Schenkel der Sitz-Blattfeder und erstreckt sich von dem Verbindungsabschnitt aus in Richtung Vorderseite des Sitzmöbels weiter radial nach außen, als ein Wendeabschnitt der Lehnen-Blattfeder, wobei die Schenkel der Lehnen-Blattfeder über den Wendeabschnitt der Lehnen-Blattfeder miteinander verbunden sind. Dadurch wird vorteilhaft ein Abstand der wirksamen Schwenkachsen der Lehnen-Blattfeder und der Sitz-Blattfeder bewirkt.
Bevorzugt ist das Verbindungselement ausgebildet, dass die Sitzfläche und die Rückenlehne beim Zurückschwenken der Rückenlehne einander um eine gemeinsame wirksame Schwenkachse mit dem vorbestimmten Verhältnis schwenkend öffnen.

Weiter bevorzugt ist das Sitzmöbel ausgebildet, dass die gemeinsame wirksame Schwenkachse beim Zurückschwenken der Rückenlehne mit einer Hüftgelenksschwenkachse eines insbesondere erwachsenen Menschen koaxial verläuft. Dadurch kann vorteilhaft verhindert werden, dass beim Zurücklehnen eine in dem Sitzmöbel sitzenden Person die Rückenlehne sich parallel zu einem Rücken der sich zurücklehnenden Person bewegt, sodass eine von der Person getragene Oberbekleidung beim Zurücklehnen nach oben geschoben werden kann. Die Person kann durch das nach oben Schieben beispielsweise das unangenehme Gefühl erfahren, dass beim Zurücklehnen ein von der Person getragenes Hemd durch das nach oben Schieben ausgezogen wird.

In einer bevorzugten Ausführungsform weist der Wendeabschnitt der Sitz-Blattfeder einen Zwischenabschnitt auf. Der Zwischenabschnitt bildet zu dem Sitz-Schenkel und dem Basisschenkel der Sitz-Blattfeder einen Zwischenschenkel, sodass der Sitz-Schenkel und der Basisschenkel jeweils gegen den Zwischenschenkel federnd schwenken können. Durch den Zwischenschenkel kann vorteilhaft ein weiteres wirksames Schwenkgelenk gebildet sein, welches ausgebildet ist, ein Schwenken der Sitzfläche entgegengesetzt zur Schwenkrichtung der Sitzfläche beim Zurückschwenken der Rückenlehne zu bewirken.

In einer bevorzugten Ausführungsform ist der Sitz-Schenkel starr mit der Sitzfläche verbunden, wobei das Verbindungselement ausgebildet ist, dass der Sitz-Schenkel bei einer Druckbelastung, insbesondere durch ein Besetzen durch eine Person, im Bereich des Wendeabschnitts einfedern kann. Bevorzugt erstreckt sich der Sitz-Schenkel parallel zur Sitzfläche.

Bevorzugt ist das Verbindungselement ausgebildet, dass beim Einfedern des Sitz-Schenkels durch die Druckbelastung der Zwischenschenkel gegen den Sitz-Schenkel in entgegengesetzter Schwenkrichtung schwenken kann als der Basisschenkel gegen den Zwischenschenkel. Dadurch ist vorteilhaft mittels des Zwischenabschnitts eine Art Scherengelenk gebildet, wodurch ein Bewegungsverlauf beim Einfedern durch die Druckbelastung vorgegeben sein kann.

Das Verbindungselement umfasst zwei Lehnen-Blattfedern, wobei die zwei Lehnen-Blattfedern die Sitz-Blattfeder zwischeneinander einschließen. Dadurch kann das Verbindungselement vorteilhaft mit einem kleinen Raumbedarf bereitgestellt werden.

In einer bevorzugten Ausführungsform erstrecken sich die Schenkel der Sitz-Blattfeder in zueinander entgegengesetzten Richtungen. Das Verbindungselement kann so vorteilhaft besonders flach ausgebildet sein.

In einer bevorzugten Ausführungsform des Sitzmöbels ist das Verbindungselement ausgebildet, dass eine Gelenkachse des den Sitz-Schenkel und den Lehnen-Schenkel miteinander verbindenden Schwenkgelenks zum Ändern einer Schenkellänge des Sitz-Schenkels und des Lehnen-Schenkels bis hin zum verbindenden Schwenkgelenk - bevorzugt quer zu einer Längserstreckung der Gelenkachse - feststellbar verschoben werden kann. Durch das Ändern der Schenkellänge des Sitz-Schenkels und des Lehnen-Schenkels bis hin zum verbindenden Schwenkgelenk kann vorteilhaft eine Federsteife des Zurückfederns der Rückenlehne und der Öffnungswinkel zwischen der Rückenlehne und der Sitzfläche beim Zurückschwenken der Rückenlehne geändert werden.

In einer bevorzugten Ausführungsform ist der Basisschenkel der Sitz-Blattfeder über einen Wendeabschnitt mit dem Basisschenkel der Lehnen-Blattfeder verbunden, sodass der Basisschenkel der Sitz-Blattfeder und der Basisschenkel der Lehnen-Blattfeder federnd schwenkbar miteinander verbunden sind. Durch diese Ausbildung des Verbindungselements kann die mit dem Sitz-Schenkel verbundene Sitzfläche bei einer Druckbelastung im Bereich einer vorderen Kante der Sitzfläche der Druckbelastung folgend gefedert einschwenken.

Die Sitzfläche weist bevorzugt eine Sitzplatte auf, wobei die Sitzplatte beispielsweise aus Holz, aus Metall oder aus Kunststoff gebildet ist. Die Rückenlehne weist bevorzugt eine Platte auf, welche beispielsweise aus Holz, aus Metall oder aus Kunststoff gebildet ist.

Die Erfindung wird nun im Folgenden anhand von Figuren und weiteren Ausführungsbeispielen beschrieben. Weitere vorteilhafte Ausführungsformen ergeben sich aus den in den Figuren und in den abhängigen Ansprüchen beschriebenen Merkmalen.
- Fig. 1: zeigt ein Ausführungsbeispiel für ein Sitzmöbel mit einem Verbindungselement wobei das Verbindungselement eine U-förmige Sitz-Blattfeder und eine Lehnen-Blattfeder umfasst, wobei die Sitz-Blattfeder und die Lehnen-Blattfeder über ein Schwenkgelenk miteinander gekoppelt sind;
- Fig. 2: zeigt das in Fig. 1 dargestellte Verbindungselement im Detail in einer seitlichen Aufsicht;
- Fig. 3: zeigt das in Fig. 2 dargestellte Verbindungselement im belasteten Zustand beim Zurückfedern einer mit dem Verbindungselement verbundenen Rückenlehne;
- Fig. 4: zeigt das in Fig. 2 dargestellte Verbindungselement im geschwenkten Zustand bei einer Druckbelastung einer mit dem Verbindungselement verbundenen Sitzfläche im Bereich einer Vorderkante;
- Fig. 5: zeigt das in Fig. 2 dargestellte Verbindungselement in einer Aufsicht;
- Fig. 6: zeigt eine Variante für ein Verbindungselement mit einem S-förmigen Federabschnitt, der einen mit der Sitzfläche verbundenen Sitz-Schenkel mit einem mit der Rückenlehne verbundenen Lehnen-Schenkel verbindet;
- Fig. 7: zeigt ein nicht-erfindungsgemäßes Ausführungsbeispiel für ein Verbindungselement, bei dem ein mit einer Rückenlehne verbundener Lehnen-Schenkel einer Lehnen-Blattfeder sich in entgegengesetzter Richtung zum Basisschenkel der Lehnen-Blattfeder erstreckt;
- Fig. 8: zeigt eine Variante des in Fig. 2 dargestellten Verbindungselements, bei dem ein Schwenkgelenk, das die Lehnen-Blattfeder und die Sitz-Blattfeder miteinander verbindet, durch Verschieben einer Achse in einem Langloch verschiebbar ausgebildet ist, sodass ein mittels des Schwenkgelenks gebildeter Koppelpunkt verschoben werden kann;
- Fig. 9: zeigt eine Variante eines mittels Guss, insbesondere Spritzguss erzeugten Sitzmöbels mit einem Verbindungsabschnitt, der dem in Fig. 2 dargestellten Verbindungselement entspricht.

Fig. 1 zeigt ein Ausführungsbeispiel für ein Sitzmöbel 1. Das Sitzmöbel 1 weist eine Rückenlehne 3, eine Sitzfläche 5 und ein Verbindungselement 10 auf. Das Sitzmöbel 1 weist auch ein Gestell 7 auf, welches in diesem Ausführungsbeispiel ein Fußkreuz mit einem Lift, insbesondere einem Gaslift, aufweist. Durch das Gestell 7 verläuft eine Achse 20, wobei die Achse 20 in diesem Ausführungsbeispiel senkrecht zur Sitzfläche 5 verläuft. Die Rückenlehne 3 ist mit der Sitzfläche 5 über das Verbindungselement 10 verbunden.

Die Rückenlehne 3 und die Sitzfläche 5 schließen in diesem Ausführungsbeispiel einen vorbestimmten Öffnungswinkel 28 zwischeneinander ein. Das Verbindungselement 10 ist ausgebildet, in Abhängigkeit von einem Zurückschwenken der Rückenlehne 3 eine Federkraft zu erzeugen und die Federkraft dem Zurückschwenken entgegenzusetzen. Das Verbindungselement 10 ist mit dem Gestell 7 verbunden. Die Wirkungsweise des Verbindungselements 10, insbesondere beim Zurückbewegen der Rückenlehne 3, welches beispielsweise durch ein Anlehnen der Person 25 gegen die Rückenlehne 3 bewirkt wird, wird im Folgenden anhand der Fig. 2 und 3 näher erläutert.

Fig. 2 zeigt das in Fig. 1 bereits dargestellte Sitzmöbel in einer Teildarstellung. Dargestellt sind die Rückenlehne 3 und die Sitzfläche 5, welche mittels des Verbindungselements 10 federnd miteinander verbunden sind. Das Verbindungselement 10 weist einen Sitz-Schenkel 12 auf, welcher mit der Sitzfläche 5 verbunden ist. Die Sitzfläche 5 ist beispielsweise mittels einer Schraub- oder einer Nietverbindung mit dem Sitz-Schenkel 12 des Verbindungselements 10 - beispielsweise verschiebbar - verbunden. Dazu kann in der Sitz-Blattfeder 12 ein Langloch ausgebildet sein, sodass eine mit der Sitzfläche 5 verbundene Schraubverbindung in dem Langloch feststellbar hin- und hergeschoben werden kann. Das Verbindungselement 10 ist in diesem Ausführungsbeispiel aus einem Blattfedermaterial, insbesondere Blattfederstahl gebildet. Das Verbindungselement 10 kann in einem anderen Ausführungsbeispiel auch Carbonfasern aufweisen, welche beispielsweise mittels Epoxidharz haltend miteinander verbunden sind.

Das Verbindungselement 10 weist eine Sitz-Blattfeder auf, welche im Längsschnitt eine U-Form aufweist. Die Sitz-Blattfeder des Verbindungselements 10 umfasst in diesem Ausführungsbeispiel den bereits erwähnten Sitz-Schenkel 12 und einen Basisschenkel 14, wobei der Sitz-Schenkel 12 und der Basisschenkel 14 über einen Wendeabschnitt 19 der Sitz-Blattfeder miteinander verbunden sind. Der Wendeabschnitt 19 umfasst in diesem Ausführungsbeispiel einen Zwischenabschnitt 13, wobei der Zwischenabschnitt 13 in ausreichend steif zum Bilden eines Zwischenschenkels ausgebildet ist. In diesem Ausführungsbeispiel ist der Zwischenabschnitt 13 im Längsschnitt gerade ausgebildet. Der Zwischenabschnitt 13 ist über einen im Längsschnitt kurvenförmigen Gelenkabschnitt 17 mit dem Sitz-Schenkel 12 verbunden. Durch den Gelenkabschnitt 17 ist quer zu der dargestellten Aufsicht des Verbindungselements 10 eine Kante des Verbindungselements 10 gebildet.

Der Zwischenabschnitt 13 ist über einen Gelenkabschnitt 15 mit dem Basisschenkel 14 der Sitz-Blattfeder verbunden. Der Gelenkabschnitt 15 ist im Längsschnitt kurvenförmig ausgebildet und bildet quer zum Längsschnitt eine vordere Kante des Verbindungselements 10. Der Basisschenkel 14 geht in seiner weiteren Erstreckung vom Wendeabschnitt 19 weg in einen Verbindungsabschnitt 22 über, wobei der Basisschenkel 14 im Bereich des Verbindungsabschnitt 22 mit einem Basisschenkel 18 von einer Lehnen-Blattfeder verbunden ist.

Die Lehnen-Blattfeder umfasst neben dem Basisschenkel 18 einen Lehnen-Schenkel 16, welcher über einen Wendeabschnitt 23 mit dem Basisschenkel 18 verbunden ist. Der Wendeabschnitt 23 bildet sowohl eine Feder als auch ein Schwenkgelenk der Lehnen-Blattfeder. Der Lehnen-Schenkel 16 ist mit einem Lehnenträger 34 verbunden, wobei der Lehnenträger 34 in diesem Ausführungsbeispiel durch einen insbesondere abgewinkelten Metallträger gebildet ist. Der Lehnenträger 34 ist mit der Lehne 3 verbunden, welche in diesem Ausführungsbeispiel einen Metallrahmen oder einen Kunststoffrahmen umfasst und über den Lehnenträger 34 mit dem Lehnen-Schenkel 16 rechtwinklig verbunden ist. Die Lehne 3, welche in diesem Ausführungsbeispiel in einer Lehnenebene 24 angeordnet ist, nimmt zu einer Sitzebene 21, in welcher der Sitz-Schenkel 12 der Sitz-Blattfeder verläuft, einen vorbestimmten Öffnungswinkel 28 ein. Das Verbindungselement 10 ist in diesem Ausführungsbeispiel mit einem Basisträger 33 verbunden, welcher ausgebildet ist, das Verbindungselement 10 stützend mit dem Gestell 7 zu verbinden. Der Basisträger 33 ist in diesem Ausführungsbeispiel zwischen dem Basisschenkel 14 und dem Sitz-Schenkel 12 wenigstens teilweise aufgenommen. Der Basisträger 33 weist einen Durchbruch auf, in welchem ein Endabschnitt der zuvor erwähnten Gasfeder des Gestells 7 hindurchragt und längsabschnittsweise aufgenommen ist. Dargestellt ist auch einen Kronenmutter 35, mit der der Basisträger 33 und das Gestell 7 trennbar zusammengehalten ist.

Der Sitz-Schenkel 12 und der Lehnen-Schenkel 16 sind - jeweils von dem Wendeabschnitt 19 bzw. dem Wendeabschnitt 23 beabstandet - mittels eines Schwenkgelenks 30 miteinander verbunden. Dazu ist an den Sitz-Schenkel 12 eine Lasche angeformt, welche sich quer zur Sitzebene 21 dem Lehnen-Schenkel 16 entgegenstreckt. Der Lehnen-Schenkel 16 ist in diesem Ausführungsbeispiel zusammen mit dem Wendeabschnitt 23 - in einer Projektion der in einer Aufsicht dargestellten Schenkel - zwischen dem Sitz-Schenkel 12 und dem Basisschenkel 14 der Sitz-Blattfeder - aufgenommen. Der Sitz-Schenkel 12 stützt im Bereich eines von dem Wendeabschnitt 19 abgewandten Endes gegen einen Rückneigeanschlag 38, welcher ausgebildet ist, beim Einfedern gegen ein Federelement 39, das gegen den Basisträger 33 abstützt, den Federweg des Sitz-Schenkels 12 und des Lehnen-Schenkel 16 beim Einfedern - beispielsweise durch ein Besetzen der Sitzfläche 5 mit einer Person 25 - zu begrenzen.

Das Schwenkgelenk 30 weist eine Gelenkachse auf, welche durch einen Durchbruch der zuvor erwähnten an den Sitz-Schenkel 12 angeformten Lasche verläuft. Der Lehnen-Schenkel 16 ist mit einer weiteren Lasche wirkverbunden, wobei die weitere Lasche einen Durchbruch aufweist, durch den die zuvor erwähnte Gelenkachse verläuft. So ist ein Schwenkgelenk gebildet, wobei der Sitz-Schenkel 12 und der Lehnen-Schenkel 16 mittels des Schwenkgelenks zueinander schwenkbar miteinander verbunden sind.

Beim Zurückschwenken der Rückenlehne 3 kann sich somit der Öffnungswinkel 28 vergrößern, wobei eine wirksame Schwenkachse 27 des Schwenkens zwischen der Rückenlehne 3, insbesondere der Ebene 25 und der Sitzfläche 5, insbesondere der Sitzebene 21, mit einer Schwenkachse eines Hüftgelenks der Person 25 koaxial verläuft. Der Zwischenabschnitt 13 bildet in dieser Ausführungsform eine Stirnseite des Verbindungselements 10.

Fig. 3 zeigt das in Fig. 2 bereits teilweise dargestellte Sitzmöbel 1. Beim Zurückschwenken der Rückenlehne 3 des Sitzmöbels 1 in Fig. 2 bleibt das Gestell 7 in seiner Position unverändert. Dargestellt ist die zurückgeschwenkte Rückenlehne 3', welche zurückgeschwenkt sich in einer Lehnenebene 24' befindet. Die Sitzfläche 5 in Fig. 2 nimmt in der geschwenkten Stellung die Position 5' in der geschwenkten Sitzebene 21' ein. Der Basisschenkel der Sitz-Blattfeder ist in der Position 14' dargestellt, der Zwischenabschnitt ist in der geschwenkten Position 13' dargestellt und der Sitz-Schenkel ist in der geschwenkten Position 12' dargestellt.

Die Lehnen-Blattfeder ist in Fig. 3 ebenfalls in geschwenkter Position dargestellt, wobei der Lehnen-Schenkel in der Position 16' und der Wendeabschnitt der Lehnen-Blattfeder in der Position 17' dargestellt ist. Zwischen der Sitzebene 21' und der Lehnenebene 24' ergibt sich nun ein Öffnungswinkel 29, welcher größer ist als er Öffnungswinkel 28 in Fig. 2. Das wird durch das Schwenkgelenk bewirkt, welches in der geschwenkten Position 30' dargestellt ist. Weiter wird das Vergrößern des Öffnungswinkels dadurch bewirkt, dass eine wirksame Schwenkachse der Schenkel der Sitz-Blattfeder von der wirksamen Schwenkachse der Schenkel der Lehnen-Blattfeder parallel zueinander beabstandet ist.

Fig. 4 zeigt einen Teil der in den Fig. 2 und 3 bereits dargestellten Elemente des Sitzmöbels 1. Dargestellt ist das Verbindungselement 10, wobei das Verbindungselement 10 durch eine Druckbelastung im vorderen Bereich der Sitz-Blattfeder 12 in Richtung der Achse 20 in eine Position 10" eingeschwenkt dargestellt ist. Der Zwischenabschnitt des Wendeabschnitts ist in der Position 13" dargestellt und der Basisschenkel in der Position 14".

Ein Federweg des Abfederns des Verbindungselements 10 wird durch einen Federanschlag 34 begrenzt. Der Federanschlag 34 ist in diesem Ausführungsbeispiel durch einen hohlzylinderförmigen Gummipuffer gebildet, durch den ein Verbindungsbolzen geführt ist, welcher mit einem Ende formschlüssig gegen den Gummipuffer und mit einem dazu entgegengesetzten Ende formschlüssig gegen den Basisschenkel 14 anschlägt.

Der Lehnen-Schenkel 16 ist in Fig. 4 in der zur Sitzebene 21 herabgeschwenkten Position 16" dargestellt. Dargestellt ist auch die im Vergleich zur Sitzebene 21 herabgeschwenkte Sitzebene 21". Vorteilhaft kann durch den Wendeabschnitt mit dem Zwischenabschnitt 13 der Sitz-Schenkel 12 in der geschwenkten Position 12" seine Form beibehalten, ohne wesentlich durchzubiegen.

Fig. 5 zeigt das in den Fig. 2, 3 und 4 bereits dargestellte Verbindungselement 10 in einer Aufsicht. Dargestellt ist die Sitz-Blattfeder mit dem Sitz-Schenkel 12, dem Zwischenabschnitt 13 und dem Basisschenkel 14. Dargestellt ist auch die Lehnen-Blattfeder, welche den bereits dargestellten Lehnen-Schenkel 16 und einen weiteren Lehnen-Schenkel 16a umfasst.

Der Sitz-Schenkel 12 erstreckt sich in seiner Breitenabmessung quer zur Längserstreckung des Sitz-Schenkels 12 zwischen den Lehnen-Schenkeln 16, 16a, sodass der Sitz-Schenkel 12 beim Einfedern zwischen den Lehnen-Schenkeln 16, 16a hindurchfedern kann.

Dargestellt ist auch der Lehnenträger 34, welcher in diesem Ausführungsbeispiel als Gabel ausgebildet ist, wobei ein Gabelarm mit dem Lehnen-Schenkel 16 und ein weiterer Gabelarm mit dem Lehnen-Schenkel 16a verbunden ist. Der Lehnenträger 34 weist in diesem Ausführungsbeispiel einen abgewinkelten Abschnitt auf und ist ausgebildet, mit dem abgewinkelten Abschnitt der Rückenlehne 3 verbunden zu werden.

Der Basisschenkel 18 der Lehnen-Blattfeder und der mit dem Lehnen-Schenkel 16a verbundene Basisschenkel 18a sind auf dem Verbindungsabschnitt 22 an den Basisschenkel 14 angeformt.

Fig. 6 zeigt ein Ausführungsbeispiel für ein Verbindungselement 11. Das Verbindungselement 11 weist, wie das bereits in den Fig. 2 und 3 dargestellte Verbindungselement 10, eine Sitz-Blattfeder mit einem Sitz-Schenkel 12, einem Basisschenkel 14 und einem den Sitz-Schenkel 12 und den Basisschenkel 14 verbindenden Wendeabschnitt 31 umfassend den Zwischenabschnitt 13 auf. Anders als das Verbindungselement 10 weist das Verbindungselement 11 einen Wendeabschnitt 36 der Sitz-Blattfeder auf, welcher den sich im Längsschnitt mit einer überwiegenden Richtungskomponente in dieselbe Richtung wie der Sitz-Schenkel 12 erstreckenden Basisschenkel 14 der Sitz-Blattfeder mit dem Basisschenkel 18 der Lehnen-Blattfeder verbindet.

Der Basisschenkel 14 und der Basisschenkel 18 können somit mittels des sowohl eine Feder als auch ein Schwenkgelenk bildenden Wendeabschnitts 36 gefedert zueinander schwenken. Mittels der Basisschenkel 14 und 18 und dem Lehnen-Schenkel 16 und den Wendeabschnitten 23 und 36 ist im Längsschnitt des Federelements 11 eine S-Form gebildet.

Das Gestell 7 ist mittels eines Basisträgers 50 mit dem Verbindungselement 11, und dort mit dem Basisschenkel 18, verbunden.

Der Sitz-Schenkel 12 und der Lehnen-Schenkel 16 sind - jeweils von den Wendeabschnitten 31 bzw. 23 beabstandet - mittels eines Schwenkgelenks 30 miteinander verbunden.

Das Federelement 11 ist einer bei Druckbelastung im vorderen Bereich - beispielsweise durch sich eine auf die Vorderkante der Sitzfläche 5 setzende Person - in einer geschwenkten Position 11' dargestellt. Das Herabschwenken in die Position 11' wird durch die Schwenkblattfeder, gebildet durch den Basisschenkel 18, den Wendeabschnitt 36 und den Basisschenkel 14 federnd geführt.

Der Zwischenabschnitt 13 bildet in der Ausführungsform des Verbindungselements in Fig. 6 eine Stirnseite des Verbindungselements 11.
Fig. 7 zeigt eine Ausführungsvariante für ein teilweise dargestelltes Sitzmöbel mit einem Verbindungselement 40. Das Verbindungselement 40 weist eine Sitz-Blattfedern umfassend einen Sitz-Schenkel 12 und einen Basisschenkel 14 auf, wobei der Sitz-Schenkel 12 mittels eines Wendeabschnitts 37 mit dem Basisschenkel 18 verbunden ist. Die Sitz-Blattfeder bildet in der dargestellten Aufsicht eine U-Form.

Der Zwischenabschnitt 13 und der Sitz-Schenkel 12 sind in dieser Ausführungsform eben ausgebildet, wobei der Zwischenabschnitt 13 des Wendeabschnitts 37 zu dem Sitz-Schenkel 12 abgewinkelt verläuft, sodass sich zwischen dem Zwischenabschnitt 13 und dem Sitz-Schenkel 12 eine Kante erstreckt. Der Zwischenabschnitt 13 bildet in der Ausführungsform des Verbindungselements in Fig. 7 eine Stirnseite des Verbindungselements.

Der Basisschenkel 14 erstreckt sich in diesem Ausführungsbeispiel in dieselbe Richtung wie der Sitz-Schenkel 12, insbesondere parallel zum Sitz-Schenkel 12, sodass in der in Fig. 7 dargestellten Längsschnittdarstellung eine U-Form der Sitz-Blattfeder gebildet ist. Der Basisschenkel 14 ist abgewinkelt an dem Zwischenabschnitt 13 angeformt, sodass der abgewinkelte Übergangsbereich von dem Zwischenabschnitt 13 zu dem Basisschenkel 14 hin eine vordere Kante des Verbindungselements 40 bildet.

Der Basisschenkel 14 ist in diesem Ausführungsbeispiel im weiteren Verlauf mittels eines Basisträgers 52 mit dem Gestell 7 verbunden.

An den Basisschenkel 14 ist ein Basisschenkel 18 einer Lehnen-Blattfeder angeformt, welcher sich in entgegengesetzter Richtung zu einem Lehnen-Schenkel 16 der Lehnen-Blattfeder erstreckt. Die Lehnen-Blattfeder des Verbindungselements 14 weist somit - anders als die Lehnen-Blattfeder der Verbindungselemente 10 und 11 - keinen Wendeabschnitt zwischen dem Basisschenkel 18 und dem Lehnen-Schenkel 16 auf, sodass die Lehnen-Blattfeder des Verbindungselements 40 keine U-Form ausbildet. Die Lehnen-Blattfeder, insbesondere die Schenkel der Lehnen-Blattfeder des Verbindungselements 40, schließen in diesem Ausführungsbeispiel einen Öffnungswinkel von weniger als 180° und mehr als 90° zwischeneinander ein.

Der Sitz-Schenkel 12 ist von dem Wendeabschnitt 37 beabstandet mittels eines Schwenkgelenks 30 mit dem Lehnen-Schenkel 16 verbunden. Dazu weist der Lehnen-Schenkel 16 eine sich quer zum Lehnen-Schenkel 16 erstreckende Lasche 43 mit einem Durchbruch auf, welche an den Lehnen-Schenkel 16 angeformt ist. Der Sitz-Schenkel 12 weist eine an diesen angeformte und von diesem abgewinkelte Lasche 42 mit einem entsprechenden Durchbruch auf. Das Schwenkgelenk 30 umfasst eine Gelenkachse, welche durch die Durchbrüche der Laschen 42, 43 verläuft. So sind der Sitz-Schenkel 12 und der Lehnen-Schenkel 16 mittels des Schwenkgelenks 30 miteinander schwenkbar verbunden. Der Lehnen-Schenkel 16 ist im Bereich eines Endes mit der Rückenlehne 3 über einen Lehnenträger 34 verbunden. Der Zwischenabschnitt 13 bildet in der Ausführungsform des Verbindungselements in Fig. 7 eine Stirnseite des Verbindungselements 40.

Fig. 8 zeigt ein Ausführungsbeispiel für ein Verbindungselement 41, bei dem das in Fig. 2 bereits dargestellte Schwenkgelenk 30 verschiebbar ausgebildet ist. Dazu ist in der an den Sitz-Schenkel 12 angeformten Lasche ein Langloch ausgebildet. in der mit dem Lehnen-Schenkel 16 wirkverbundenen, in diesem Ausführungsbeispiel an den Lehnenträger 34 angeformten Lasche ist ebenfalls ein entsprechendes Langloch ausgebildet. Die durch die Langlöcher verlaufende Achse kann somit in dem Langloch 32 hin- und hergeschoben werden. Mittels einer Arretiermutter kann die Achse beispielsweise festgestellt werden. Die Arretiermutter kann beispielsweise mit einem von einer insbesondere erwachsenen Hand eines Menschen greifbar ausgebildeten Schwenkhebel verbunden sein.

Mittels des so ausgebildeten Schwenkgelenks kann vorteilhaft das Verhältnis des Öffnungswinkels 28 in Fig. 2 zu dem Öffnungswinkel 29 in Fig. 3 eingestellt werden.

Beispielsweise beträgt ein Schwenkwinkel der Sitzfläche 5 von der Sitzebene 21 in die Schwenkposition 21' zwischen einem Drittel und der Hälfte des Schwenkwinkels der Lehnenebene 24 in die Schwenkposition 24'.

Fig. 9 zeigt ein Sitzmöbel 2 in einer Aufsicht. Das Sitzmöbel 2 weist eine durch einen Rahmen gebildete Rückenlehne 3 auf. Die Rückenlehne 3 ist an einen federnd ausgebildeten Verbindungsabschnitt angeformt, welcher ausgebildet ist, die Rückenlehne 3 mit einer - in Fig. 9 nicht dargestellten - Sitzfläche zu verbinden. Der Verbindungsabschnitt weist eine Sitz-Blattfeder und eine Lehnen-Blattfeder auf. Die Sitz-Blattfeder ist U-förmig ausgebildet und weist einen Sitz-Schenkel 12 und einen Basisschenkel 14 auf. Der Sitz-Schenkel 12 ist mit dem Basisschenkel 14 über einen Wendeabschnitt verbunden, wobei der Wendeabschnitt einen insbesondere eben ausgebildeten Zwischenabschnitt 13 aufweist. Der Zwischenabschnitt 13 ist mit dem Sitz-Schenkel 12 über einen Gelenkabschnitt 15 verbunden, sodass der Sitz-Schenkel 12 mit dem Zwischenabschnitt 13 ein gefedertes Schwenkgelenk bildet. Der Zwischenabschnitt 13 ist mit dem Lehnen-Schenkel 14 über einen Gelenkabschnitt 17 verbunden, sodass der Lehnen-Schenkel 14 mit dem Zwischenabschnitt 13 ein gefedertes Schwenkgelenk bildet.

An den Basisschenkel 14 ist ein Basisschenkel 18 der Lehnen-Blattfeder angeformt, welcher über einen Wendeabschnitt 23 mit einem Lehnen-Schenkel 16 verbunden ist. Ein Schwenkgelenk 30 verbindet den Lehnen-Schenkel 16 mit dem Sitz-Schenkel 12 von dem Wendeabschnitt 23 bzw. dem Zwischenabschnitt 13 beabstandet. Das Schwenkgelenk 30 weist eine an den Lehnen-Schenkel 16 angeformte Aufnahme für eine Gelenkachse auf. Der Sitz-Schenkel 12 weist einen sich quer zur Längserstreckung des Sitz-Schenkels durch den Sitz-Schenkel verlaufenden Durchbruch auf, durch den die Gelenkachse verläuft. Die Gelenkachse mündet in einen weiteren Lehnen-Schenkel 16a der Lehnen-Blattfeder, welcher über einen weiteren Wendeabschnitt 23a mit dem Basisschenkel 18 verbunden ist. Die Lehnen-Schenkel 16, 16a bilden jeweils gegen den Basisschenkel 18 ein gefedertes Schwenkgelenk, über das die abgewinkelt an die Lehnen-Schenkel 16, 16a angeformte Rückenlehne beim Zurückschwenken eine Rückstellkraft erfährt. Der Sitz-Schenkel wird durch das Schwenkgelenk 30 mit einem vorbestimmten Verhältnis mitgeschwenkt, sodass sich beim Zurückschwenken der Rückenlehne 3 ein in Fig. 3 bereits dargestellter Öffnungswinkel 29 zwischen der Rückenlehne 3 und dem Sitz-Schenkel 12 ergibt.

Mit dem Basisschenkel 18 ist ein Gestell 7 des Sitzmöbels 2 verbunden. Die Rückenlehne 3 und die Teile des Verbindungsabschnitts sind beispielsweise aus Kunststoff, insbesondere Polypropylen, Polyamid, Polycarbonat, Polymethyl-Methacrylat oder ABS-Polymerisat (ABS = Acrylnitril-Butadien-Styrol) gebildet. Beispielsweise ist der Kunststoff faserverstärkt, insbesondere mit Glasfasern oder Carbonfasern. Der dem Verbindungselement der Fig. 2 entsprechende Verbindungsabschnitt des Sitzmöbels 2 ist beispielsweise zusammen mit der Rückenlehne in einem Gussverfahren, insbesondere Spritzgussverfahren, erzeugt.

## Patentansprüche

1. Sitzmöbel (1, 2) mit einer Rückenlehne und einer Sitzfläche (5), wobei die Sitzfläche (5) mit der Rückenlehne (3) wirkverbunden ist, wobei das Sitzmöbel (1, 2) ein einstückig ausgebildetes Verbindungselement (10, 11, 40, 41) aufweist, welches mit der Rückenlehne (3) und der Sitzfläche (5) verbunden und ausgebildet ist, einer Schwenkbewegung der Rückenlehne (3) federnd entgegenzuwirken, wobei das Verbindungselement (10) ausgebildet ist, die Sitzfläche (5) in einem vorbestimmten Verhältnis zur Schwenkbewegung der Rückenlehne mitzuschwenken, so dass die Rückenlehne (3) und die Sitzfläche (5) beim Schwenken der Rückenlehne (3) einander mit einem Öffnungswinkel (29) öffnen, wobei
das Verbindungselement (10, 11, 40, 41) wenigstens eine U-förmige Sitz-Blattfeder (12, 13, 14) und wenigstens eine U-förmige Lehnen-Blattfeder (16, 18, 23) aufweist, wobei ein Sitz-Schenkel (12) der Sitz-Blattfeder mit der Sitzfläche (5) verbunden ist und ein Lehnen-Schenkel (16) der Lehnen-Blattfeder mit der Rückenlehne (3) verbunden ist, und ein Längsabschnitt eines Basisschenkels (14) der Sitz-Blattfeder mit einem Längsabschnitt eines Basisschenkels (18) der wenigstens einen Lehnen-Blattfeder im Bereich eines Verbindungsabschnitts (22) verbunden ist, wobei der Sitz-Schenkel (12) mit dem Lehnen-Schenkel (16) mittels eines Schwenkgelenks (30) miteinander verbunden ist,
wobei ein die Schenkel (12, 14) der Sitz-Blattfeder verbindender Wendeabschnitt (19) sich von dem Verbindungsabschnitt (22) aus in Richtung Vorderseite des Sitzmöbels weiter radial nach außen erstreckt als ein Wendeabschnitt (23) der Lehnen-Blattfeder, wobei die Schenkel (16, 18) der Lehnen-Blattfeder über den Wendeabschnitt (23) der Lehnen-Blattfeder miteinander verbunden sind.

2. Sitzmöbel (1, 2) nach Anspruch 1, **dadurch gekennzeichnet, dass** das Verbindungselement (10, 11, 40, 41) ausgebildet ist, dass die Sitzfläche (5) und die Rückenlehne (3) beim Zurückschwenken der Rückenlehne (3) einander um eine gemeinsame wirksame Schwenkachse (27) mit dem vorbestimmten Verhältnis schwenkend öffnen.

3. Sitzmöbel nach Anspruch 2, **dadurch gekennzeichnet, dass** das Sitzmöbel (1, 2) ausgebildet ist, dass die gemeinsame wirksame Schwenkachse (27) beim Zurückschwenken der Rückenlehne (3) mit einer Hüftgelenkschwenkachse eines insbesondere erwachsenen Menschen koaxial verläuft.

4. Sitzmöbel (1, 2) nach einem der vorhergehenden Ansprüche, **dadurch gekennzeichnet, dass** der Wendeabschnitt (19) der Sitz-Blattfeder einen Zwischenabschnitt (13) aufweist, der zu dem Sitz-Schenkel (12) und dem Basisschenkel (14) einen Zwischenschenkel bildet, so dass der Sitz-Schenkel (12) und der Basisschenkel (14) jeweils gegen den Zwischenabschnitt (13) federnd schwenken können.

5. Sitzmöbel nach einem der vorhergehenden Ansprüche, **dadurch gekennzeichnet, dass** das Verbindungselement (10, 11, 40, 41) ausgebildet ist, dass der Sitz-Schenkel (12) starr mit der Sitzfläche (5) verbunden ist und der Sitz-Schenkel (12) bei einer Druckbelastung im Bereich des Wendeabschnitts (19) einfedern kann.

6. Sitzmöbel (1, 2) nach einem der vorhergehenden Ansprüche, **dadurch gekennzeichnet, dass** das Verbindungselement (10, 11, 40) zwei Lehnenblattfedern umfasst, welche die Sitz-Blattfeder zwischeneinander einschließen.

7. Sitzmöbel (1, 2) nach einem der vorhergehenden Ansprüche, **dadurch gekennzeichnet, dass** die Schenkel (12, 14) der Sitz-Blattfeder sich in zueinander entgegengesetzten Richtungen erstrecken.

8. Sitzmöbel (1, 2) nach einem der vorhergehenden Ansprüche, **dadurch gekennzeichnet, dass** das Verbindungselement (10, 11, 40) derart ausgebildet ist, dass eine Gelenkachse des den Sitzschenkel (12) und den Lehnenschenkel (16) miteinander verbindenden Schwenkgelenks (30) zum Ändern einer Schenkellänge des Sitzschenkels (12) und des Lehnenschenkels (16) bis hin zum verbindenden Schwenkgelenk (30) feststellbar verschoben werden kann.

9. Sitzmöbel (1, 2) nach einem der vorhergehenden Ansprüche, **dadurch gekennzeichnet, dass** der Basisschenkel (14) der Sitz-Blattfeder über einen Wendeabschnitt (36) mit dem Basisschenkel (16) der Lehnen-Blattfeder verbunden ist, so dass der Basisschenkel (14) der Sitzblattfeder und der Basisschenkel (18) der Lehnenblattfeder federnd schwenkbar miteinander verbunden sind.

## Claims

1. Piece of seating furniture (1, 2) with a back rest and a seating surface (5), in which the seating surface (5) is operatively connected to the back rest (3), in which the piece of seating furniture (1, 2) has a connecting element (10, 11, 40, 41) made in one piece, which is connected to the back rest (3) and the seating surface (5) and is made to act resiliently against a swivelling movement of the back rest (3), in which the connecting element (10) is made to swivel the seating surface (5) in a predetermined ratio to the swivelling movement of the back rest, so that when the back rest (3) is swivelled the back rest (3) and the seating surface (5) open up from each other with an opening angle (29), in which
the connecting element (10, 11, 40, 41) has at least one U-shaped leaf spring for the seat (12, 13, 14) and at least one U-shaped leaf spring for the rest (16, 18, 23), in which a seat leg (12) of the leaf spring for the seat is connected to the seating surface (5) and a rest leg (16) of the leaf spring for the rest is connected to the back rest (3), and a long section of a base leg (14) of the leaf spring for the seat is connected to a long section of a base leg (18) of the at least one leaf spring for the rest in the area of a connecting section (22), in which the seat leg (12) is connected to the rest leg (16) by means of a swivel joint (30),
in which a turning section (19) connecting the legs (12, 14) of the leaf spring for the seat extends radially outwards from the connecting section (22) in the direction of the front side of the piece of seating furniture further than a turning section (23) of the leaf spring for the rest, in which the legs (16, 18) of the leaf spring for the rest are connected to each other through the turning section (23) of the leaf spring for the rest.

2. Piece of seating furniture (1, 2) according to claim 1, **characterised in that** the connecting element (10, 11, 40, 41) is made so that when the back rest (3) is swivelled back the seating surface (5) and the back rest (3) open up from each other swivelling other around a common effective swivel axis (27) with the predetermined ratio.

3. Piece of seating furniture according to claim 2, **characterised in that** the piece of seating furniture (1, 2) is made so that when the back rest (3) is swivelled back the common effective swivel axis (27) runs coaxially to a hip joint swivel axis of an adult human being in particular.

4. Piece of seating furniture (1, 2) according to one of the previous claims, **characterised in that** the turning section (19) of the leaf spring for the seat has an intermediate section (13), which forms an intermediate leg to the seat leg (12) and the base leg (14), so that the seat leg (12) and the base leg (14) may swivel resiliently against the intermediate section (13).

5. Piece of seating furniture according to one of the previous claims, **characterised in that** the connecting element (10, 11, 40, 41) is made so that the seat leg (12) is connected rigidly to the seating surface (5) and the seat leg (12) may deflect in the area of the turning section (19) when a pressure is applied.

6. Piece of seating furniture (1, 2) according to one of the previous claims, **characterised in that** the connecting element (10, 11, 40) comprises two leaf springs for the rest, which include the leaf spring for the seat between them.

7. Piece of seating furniture (1, 2) according to one of the previous claims, **characterised in that** the legs (12, 14) of the leaf spring for the seat extend in opposite directions to each other.

8. Piece of seating furniture (1, 2) according to one of the previous claims, **characterised in that** the connecting element (10, 11, 40) is made in such a way that a joint axis of the swivel joint (30) connecting the seat leg (12) and the rest leg (16) to each other may be moved in a way that may be fixed to change a leg length of the seat leg (12) and the rest leg (16) as far as the connecting swivel joint (30).

9. Piece of seating furniture (1, 2) according to one of the previous claims, **characterised in that** the base leg (14) of the leaf spring for the seat is connected to the base leg (16) of the leaf spring for the rest through a turning section (36), so that the base leg (14) of the leaf spring for the seat and the base leg (18) of the leaf spring for the rest are connected to each other resiliently so that they may swivel.

## Revendications

1. Meuble formant siège (1, 2) comportant un dossier et une surface d'assise (5), la surface d'assise (5) étant en liaison active avec le dossier (3), le meuble formant siège (1, 2) comprenant un élément de liaison (10, 11, 40, 41) réalisé d'un seul tenant qui est relié au dossier (3) et à la surface d'assise (5) et qui est réalisé pour s'opposer élastiquement à un mouvement de pivotement du dossier (3), l'élément de liaison (10) étant réalisé pour faire pivoter la surface d'assise (5) dans un rapport prédéterminé avec le mouvement de pivotement du dossier, de telle sorte que le dossier (3) et la surface d'assise (5) s'ouvrent mutuellement d'un angle d'ouverture (29) lors du pivotement du dossier (3),
dans lequel
l'élément de liaison (10, 11, 40, 41) comprend au moins un ressort à lames d'assise (12, 13, 14) en forme de U et au moins un ressort à lames de dossier (16, 18, 23) en forme de U, une branche d'assise (12) du ressort à lames d'assise étant reliée à la surface d'assise (5) et une branche de dossier (16) du ressort à lames de dossier étant reliée au dossier (3), et une portion longitudinale d'une branche de base (14) du ressort à lames d'assise est reliée à une portion longitudinale d'une branche de base (18) dudit au moins un ressort à lames de dossier dans la zone d'une portion de liaison (22), la branche d'assise (12) étant reliée à la branche de dossier (16) au moyen d'une articulation pivotante (30),
une portion de retournement (19) reliant les branches (12, 14) du ressort à lames d'assise s'étend depuis la portion de liaison (22) en direction de la face avant du meuble formant siège radialement plus loin vers l'extérieur qu'une portion de retournement (23) du ressort à lames de dossier, les branches (16, 18) du ressort à lames de dossier étant reliées l'une à l'autre par la portion de retournement (23) du ressort à lames de dossier.

2. Meuble formant siège (1, 2) selon la revendication 1, **caractérisé en ce que** l'élément de liaison (10, 11, 40, 41) est réalisé pour que pendant le pivotement en retour du dossier (3), la surface d'assise (5) et le dossier (3) s'ouvrent mutuellement en pivotant autour d'un axe de pivotement (27) commun actif, dans le rapport prédéterminé.

3. Meuble formant siège selon la revendication 2, **caractérisé en ce que** pendant le pivotement en retour du dossier (3), le meuble formant siège (1, 2) est réalisé pour que l'axe de pivotement (27) commun actif s'étend coaxialement à un axe de pivotement de l'articulation de la hanche d'une personne en particulier adulte.

4. Meuble formant siège (1, 2) selon l'une des revendications précédentes, **caractérisé en ce que** la portion de retournement (19) du ressort à lames d'assise comprend une portion intermédiaire (13) qui constitue une branche intermédiaire par rapport à la branche d'assise (12) et à la branche de base (14), de telle sorte que la branche d'assise (12) et la branche de base (14) peuvent pivoter chacune élastiquement contre la portion intermédiaire (13).

5. Meuble formant siège selon l'une des revendications précédentes, **caractérisé en ce que** l'élément de liaison (10, 11, 40, 41) est réalisé pour que la branche d'assise (12) est reliée rigidement à la surface d'assise (5) et que la branche d'assise (12) peut se rétracter élastiquement lors d'une sollicitation en pression dans la zone de la portion de retournement (19).

6. Meuble formant siège (1, 2) selon l'une des revendications précédentes, **caractérisé en ce que** l'élément de liaison (10, 11, 40) comprend deux ressorts à lames de dossier qui enferment entre eux le ressort à lames d'assise.

7. Meuble formant siège (1, 2) selon l'une des revendications précédentes, **caractérisé en ce que** les branches (12, 14) du ressort à lames d'assise s'étendent dans des directions opposées l'une à l'autre.

8. Meuble formant siège (1, 2) selon l'une des revendications précédentes, **caractérisé en ce que** l'élément de liaison (10, 11, 40) est réalisé de telle sorte qu'un axe d'articulation de l'articulation pivotante (30) reliant la branche d'assise (12) et la branche de dossier (16) l'une à l'autre peut être déplacé jusqu'à l'articulation pivotante de liaison (30) et y être arrêté, en vue de modifier une longueur de la branche d'assise (12) et de la branche de dossier (16).

9. Meuble formant siège (1, 2) selon l'une des revendications précédentes, **caractérisé en ce que** la branche de base (14) du ressort à lames d'assise est reliée à la branche de base (16) du ressort à lames de dossier via une portion de retournement (36), de telle sorte que la branche de base (14) du ressort à lames d'assise et la branche de base (18) du ressort à lames de dossier sont reliées l'une à l'autre élastiquement en pivotement.
